# EUROPÄISCHE PATENTSCHRIFT

(11) **EP 1 149 143 B1**
(45) Veröffentlichungstag und Bekanntmachung des Hinweises auf die Patenterteilung: **04.09.2002**
(21) Anmeldenummer: 99907471.9
(22) Anmeldetag: 02.02.1999
(51) Int. Cl.: C11D 1/825, C11D 3/02, C11D 3/37

(54) **MITTEL ZUM REINIGEN VON HARTEN OBERFLÄCHEN**
AGENT FOR CLEANING HARD SURFACES
PRODUIT POUR LE NETTOYAGE DE SURFACES DURES

(43) Veröffentlichungstag der Anmeldung: 31.10.2001
(73) Patentinhaber: Ecolab GmbH & Co. OHG, 40589 Düsseldorf (DE)
(72) Erfinder: ROGMANN, Karl-Heinz, D-40880 Ratingen (DE); SKODELL, Birgit, D-40489 Düsseldorf (DE); FAUBEL, Heiko, D-42929 Wermelskirchen (DE)
(86) Internationale Anmeldenummer: EP9900643
(87) Internationale Veröffentlichungsnummer: WO00046327

(56) Entgegenhaltungen:
- EP-A- 0 254 208
- WO-A-95/10589
- FR-A- 2 294 231
- JP-A- 4 359 096
- JP-A- 7 118 689
- US-A- 5 126 068

## Beschreibung

Die vorliegende Erfindung betrifft ein wäßriges Mittel zum Reinigen von harten Oberflächen, das eine Kombination aus im alkalischen Medium löslichen Polymerverbindungen und nichtionischen Tensiden enthält, sowie die Verwendung dieser Mittel zur maschinellen Reinigung von Fußböden.

Auf dem Gebiet der Reinigung von harten Oberflächen sind neben den hygienischen und ästhetischen Aspekten die Materialien der zu reinigenden Oberflächen sowie die Art und Intensität der Verschmutzung sowie wirtschaftliche Faktoren zu berücksichtigen. Zu den harten Oberflächen zählen beispielsweise Beläge aus Natursteinen, Fliesen, wie Feinsteinzeugfliesen, aber auch elastische Beläge wie Linoleum und PVC. Bei der Reinigung von harten Oberflächen im gewerblichen Bereich ist zusätzlich zu berücksichtigen, daß die Oberflächen unterschiedliche Strukturen aufweisen und zugleich Verschmutzungen unterschiedlichster Art zu entfernen sind, ggf. je nach Anwendungszweck mit gleichzeitiger Desinfektion. Deshalb ist auch für diesen Bereich eine Vielzahl von Mitteln entwickelt worden.

In der Praxis wird die Auswahl der Mittel im Wesentlichen dadurch bestimmt, ob die Mittel die Reinigungsaufgabe in möglichst kurzer Zeit auf den unterschiedlichsten Materialien unabhängig von der Verschmutzungsart materialschonend erfüllen. Aus wirtschaftlichen Gründen werden hierfür in der gewerblichen Reinigung Maschinen eingesetzt. Bei der Fußbodenreinigung verwendet man in der Regel Scheuersaugmaschinen (Reinigungsautomaten) oder Schrubb-Maschinen (Einscheibenoder kontrarotierende Mehrscheibenmaschinen bzw. Bürstenwalzmaschinen). Im letzteren Fall wird das Absaugen der Reinigungsmittel In einem zweiten Arbeitsgang mit einem Wassersauger ausgeführt.

Bei der Reinigung von Fußböden mit rauhen Oberflächen, z.B. Steinzeug- oder Steingutplatten sowie nicht polierten Natur- und Kunststeinen, besteht das Problem, daß sich auf diesen Böden aufgrund der großen Oberfläche der Schmutz sehr schnell ablagert.

Werden nur Reinigungsmittel angewendet, so sind die Oberflächen schon nach kürzester Zeit stark verschmutzt. Um die Ablagerung von erneuter Anschmutzung zu verzögern, erfolgt die Reinigung in der Regel in zwei Arbeitsgängen, nämlich die Reinigung als solche und eine anschließende Konservierung der Belagoberfläche. Produkte, die sowohl Reinigungs- als auch Pflegemittel enthalten, zeigen keine ausreichende Reinigungsleistung, so daß ein kontinuierlicher Schmutzaufbau erfolgt.

Im Handel sind zwar auch Mischprodukte bekannt, die eine bessere Reinigungsleistung zeigen, diese Produkte schäumen jedoch so stark, das sie für die maschinelle Anwendung nicht geeignet sind. Hinzu kommt, daß die Wischpflegemittel häufig Pflegekomponenten enthalten, die einen starken Pflegefilm bilden, so daß trotz starken Absaugens bei der maschinellen Reinigung die Trittsicherheit von Feinsteinzeugfliesen beeinträchtigt werden kann. Weitere Versuche, reinigungsverstärkte kombinierte Produkte zu entwickeln, führen wegen des ungünstigen Schaumverhaltens häufig zu Problemen bei der maschinellen Anwendung. Außerdem führt ein höherer Tensidanteil zu klebrigen Rückständen auf den Böden, die wiederum eine intensivere Anschmutzung des Bodens zur Folge haben.

Auf der anderen Seite ist die Löslichkeit von filmbildenden Substanzen nur begrenzt, so daß sie sich nicht vollständig lösen und bei der nächsten Reinigung nicht bzw. nur unvollständig wieder entfernt werden können, so daß es zum Aufbau eines starken Pflegefilms kommen kann. Dieser beeinträchtigt wiederum die Trittsicherheit und das optische Aussehen des Bodens und macht in gewissen Abständen eine Sonderreinigung erforderlich.

Der vorliegenden Erfindung lag somit die Aufgabe zugrunde, die herkömmlichen Reinigungsmittel zu verbessern und dabei Reinigungsmittel für harte Oberflächen, insbesondere für den gewerblichen Bereich, zu entwickeln, die eine gute Reinigungsleistung zeigen und gleichzeitig die Oberfläche konservieren, so daß die Reinigung in einem Arbeitsvorgang und vorzugsweise mit Reinigungsautomaten durchgeführt werden kann.

Gegenstand der vorliegenden Erfindung ist ein wäßriges Mittel zum Reinigen von harten Oberflächen mit einem pH-Wert über 7, das enthält
A) 5 bis 45 Gew.-% mindestens einer im alkalischen Medium löslichen, nicht über Metallionen vernetzten Polymerverbindung mit einer Filmbildetemperatur zwischen 0 und 80°C, und
B) 2 bis 90 Gew.-% einer Tensidkombination aus alkoxyliertem linearen C₈-C₁₈-Fettalkohol mit 1 bis 10 Ethylenoxid- und 1 bis 5 Propylenoxidgruppen pro Molekül, wobei die freie OH-Gruppe mit einer C₁-C₄-Alkylgruppe verschlossen sein kann, und mindestens einem weiteren Tensid aus der Gruppe bestehend aus alkoxylierten verzweigtkettigen C₈-C₁₈-Alkoholen mit 1 bis 8 Ethylenoxideinheiten im Molekül, wobei die freien OH-Gruppen mit einer C₁-C₄-Alkylgruppe verschlossen sein können, C₈-C₁₈-Fettalkoholethoxylaten mit 1 bis 12 Ethylenoxideinheiten im Molekül und Hydroxymischethern mit der folgenden Formel I

   R¹O[CH₂CH(CH₃)O]ₓ(CH₂CHR²O)_{y}[CH₂CH(OH)]_{z}R³ (I)

   worin
   R¹ einen linearen, aliphatischen Kohlenwasserstoffrest mit durchschnittlich 4 bis 18 Kohlenstoffatomen im Molekül einschließlich deren Gemische,
   R² ein Wasserstoffatom oder eine Alkylgruppe mit 1 bis 6 Kohlenstoffatomen und
   R³ einen linearen, aliphatischen Kohlenwasserstoffrest mit durchschnittlich 2 bis 14 Kohlenstoffatomen im Molekül einschließlich deren Gemische bedeuten,
   x für 0 oder 1 bis 5,
   y für 1 bis 30 und
   z für 1 bis 3 stehen.

Es hat sich als besonders vorteilhaft erwiesen, wenn die Komponenten A und B in einem Verhältnis von 1 : 1 bis 10:1, vorzugsweise von 5: 1 bis 1:1 vorliegen.

Die erfindungsgemäßen Mittel werden vorzugsweise in Verdünnung mit Wasser eingesetzt, wobei die Anwendungskonzentration meist zwischen 0,5 und 5 Gew.-%, vorzugsweise zwischen 2 und 5 Gew.-%, bezogen auf die Anwendungslösung, liegt. Die Anwendung kann manuell oder in üblichen Reinigungsautomaten erfolgen, beispielsweise durch Aufbringen der Reinigungslösung und anschließendes maschinelles Schrubben mit Scheuersaug- oder anderen Schrubbmaschinen. Der angelöste Schmutz ist gut in der Reinigerflotte dispergiert, so daß er sich nicht wieder in die Poren des Bodenmaterials ablagert, bevor die Flotte abgesaugt wird. Nach dem Schrubb- Saugprozeß wird der Boden nicht nachgespült, die verbleibende Restfeuchte trocknet an. Es bildet sich ein hauchdünner Pflegefilm auf der Oberfläche, der das Anhaften von Schmutz verhindert beziehungsweise vermindert. Dieser Pflegefilm wird beim nächsten Reinigungsvorgang vollständig wieder aufgelöst und bildet sich erneut aus der wiederum verbleibenden Restfeuchte.

Das erfindungsgemäße Reinigungsmittel zeichnet sich auch insbesondere dadurch aus, daß die Tensidkombination ein breites Spektrum an öligen und pigmenthaltigen. Verschmutzungen entfernt. Die Reinigungsleistung reicht an die von besonders reinigungsaktiven anionischen Reinigungsmitteln heran, besitzt aber den Vorteil, daß bei ihrer Anwendung keine übermäßigen Schaummengen entstehen, die den kontinuierlichen Betrieb der Reinigungsautomaten beeinträchtigen.

Bei Anwendung des erfindungsgemäßen Reinigungsmittels bei der Reinigung von Oberflächen erfolgt kein Aufbau des Pflegefilms, da dieser bei erneuter Reinigung wieder vollständig angelöst wird. Die geringe Filmdicke und die Beschaffenheit des Films gewährleisten ferner, daß die Trittsicherheit der Fliesen sichergestellt ist.

Als erfindungsgemäß einzusetzende Polymere eignen sich generell alle in Wasser im alkalischen Bereich löslichen Polymerverbindungen, soweit sie nicht metallvernetzt sind. Die Filmbildetemperatur liegt vorzugsweise zwischen 0 und 80°C. Dabei handelt es sich vorzugsweise um (Meth)acrylsäure(ester)-Copolymerisate. Die Löslichkeit wird in der Regel durch Carbonsäuregruppen erreicht. Bevorzugt eingesetzte Polymere enthalten ein (Meth)acrylat-Copolymer aus 1 bis 30 Gewichtsteilen, bezogen auf das Copolymer, carbonsäurehaltige Monomere, 30 bis 70 Gewichtsteilen, bezogen auf das Copolymer, Monomere, die Homopolymere mit Glasübergangstemperaturen unter 20°C bilden, vorzugsweise C₁-C₆-Alkylester der Acrylsäure und/oder der C₄-C₈-Alkylester der Methacrylsäure, und 30 bis 70 Gewichtsteilen, bezogen auf das Copolymer, Comonomere, die Homopolymere mit Glastemperaturen über Raumtemperatur bilden, vorzugsweise C₁-C₃-Alkylester der (Meth)acrylsäure oder Styrol.

Als carbonsäuregruppenhaltige Comonomere sind insbesondere ethylenisch ungesättigte Carbonsäuren geeignet, wobei Acrylsäure und Methacrylsäure bevorzugt sind.

Als Comonomere mit Glasübergangstemperaturen unter 20°C, also Glasübergangstemperaturen unter Raumtemperatur (jeweils bezogen auf die Homopolymere der Monomeren) sind C₁-C₃-Alkylester der (Meth)acrylsäure geeignet, wie beispielsweise Methylmethacrylat oder Ethylmethacrylat. Ein besonders bevorzugtes Comonomer, dessen Homopolymer eine Glastemperatur über Raumtemperatur aufweist, ist Styrol.

Bevorzugt eingesetzte Copolymerisate sind solche von Acrylsäure und/oder (Meth)acrylsäure mit Styrol, Acrylsäureestern und/oder Methacrylsäureestem. Besonders bevorzugt werden die Copolymerisate aus (Meth)acrylsäure mit (Meth)acrylsäureestern und/oder Styrol, z.B. beispielsweise Copolymerisate aus Acrylsäuremethylester, Acrylsäureethylester, Methacrylsäure und Styrol.

In den Copolymeren liegen die Monomere in solchen Mengenverhältnissen vor, das die Filmbildetemperatur der fertigen Copolymerdispersion zwischen 0 und 80°C liegt. Das Einstellen der Mengenverhältnisse an Comonomeren um diese Filmbildetemperatur zu erhalten, ist dem Fachmann geläufig. Die genannten Filmbildetemperaturen beziehen sich auf weichmacherfreie Systeme, d.h. auf Copolymere ohne weitere Zusätze.

Es werden vorzugsweise solche Polymere eingesetzt, die nur im alkalischen Bereich wasserlöslich sind, während sie im sauren Bereich unlöslich sind. Derartige Produkte sind im Handel erhältlich und werden in emulgierter Form angeboten.

Im erfindungsgemäßen Mittel sind die Polymere der Komponente A in einer Menge von 5 bis 45 Gew-.%, vorzugsweise 5 bis 30 Gew.-% und insbesondere von 8 bis 20 Gew.-%, bezogen auf das fertige Mittel und berechnet als reines Polymer, enthalten.

Die als Komponente B enthaltenen Tenside sind handelsübliche Produkte, die in einer Menge von 2 bis 90 Gew.-%, vorzugsweise von 5 bis 65 Gew.-%, und insbesondere von 5 bis 35 Gew.-% bezogen auf das fertige Mittel enthalten sind.

Der pH-Wert der erfindungsgemäßen Mittel liegt vorzugsweise zwischen 8 und 10, um die Löslichkeit der Polymerverbindungen der Komponente A zu gewährleisten. Als Alkalisierungsmittel können sowohl flüchtig als auch feste Alkalien eingesetzt werden, wie NaOH und KOH, Alkalicarbonate, Ammoniak, Wasserglas und/oder Amine, wie Alkylamine und Alkanolamine, wobei vorzugsweise Ammoniak oder Alkanolamine eingesetzt werden. Bei der Menge des Alkalisierungsmittels ist zu berücksichtigen, daß bei Einsatz von handelsüblichen Polymeremulsionen als Komponente A, diese bereits geringe Mengen an Alkalisierungsmitteln enthalten können.

Als weitere Inhaltsstoffe können die erfindungsgemäßen Mittel anionische Tenside und weitere von der Komponente B verschiedene nichtionische Tenside als Cotenside, Alkalisierungsmittel, alkalisch reagierende Komplexbildner, mit Wasser mischbare organische Lösungsmittel, reinigungsaktive Salze, Solubilisierungsmittel sowie weitere übliche Zusatzstoffe enthalten.

Als anionische Cotenside können insbesondere C₈-C₂₂-Alkansulfonate, C₈-C₂₂-Alkylbenzolsulfonate, C₈-C₂₂-Alkylsulfate, C₈-C₂₂-Fettsäurestersulfonate, C₈-C₂₂-Fettalkoholethersulfate, Fettsäureseifen oder deren Mischungen eingesetzt werden. Anionische Cotenside können in einer Menge bis zu 3 Gew.-%, vorzugsweise von 0,5 bis 1 Gew.-%, bezogen auf das fertige Mittel, zugesetzt werden.

Als nichtionische Cotenside können beispielsweise die Addukte von 13 bis 40 Mol Ethylenoxid an C₈-C₂₂-Alkohole oder von 1 bis 40 Mol Ethylenoxid an C₈-C₂₂-Alkylphenole und die Alkylpolyglycoside genannt werden. Die nichtionischen Cotenside können in einer Menge bis zu 8 Gew.-%, insbesondere bis zu 6 Gew.-% und besonders bevorzugt bis zu 2 Gew.-%. bezogen auf das fertige Mittel, eingesetzt werden.

Die erfindungsgemäßen Reinigungsmittel können als sogenannte Normalprodukte, als Konzentrate und als Pasten vorliegen, wobei dem Fachmann bekannt ist, daß die Übergänge zwischen diesen Produkten fließend sind. Normalprodukte sind in der Regel flüssig und stellen Lösungen ihrer Inhaltsstoffe dar. Die sogenannten Konzentrate sind Lösungen oder Emulsionen der Inhaltsstoffe und weisen eine flüssige bis dickflüssige Konsistenz auf. In Normalprodukten können Tenside üblicherweise in einer Menge bis zu 35 Gew.-%, in Konzentraten bis zu 65 Gew.-% und in Pasten in einer Menge bis zu 90 Gew.-% enthalten sein. Die dritte mögliche Ausführungsform stellen die Pasten dar, die über geeignete Geräte dosiert werden können. Die Pasten enthalten die aktiven Inhaltsstoffe in einer Menge bis zu 95 Gew.-%. Auf Zusatzstoffe und Lösungsmittel wird in Pasten vorzugsweise verzichtet.

Als weitere fakultative Bestandteile können die erfindungsgemäßen Mittel Komplexbildner enthalten, die in der Lage sind, Beeinträchtigungen durch eine extreme Wasserhärte bei der Anwendung der Mittel auszugleichen. Geeignet sind insbesondere Pentanatriumtriphosphat, Trinatriumcitrat, Natriumgluconat, Tetranatriummethylendiamintetraacetat (EDTA-Na), Produkte auf Polyasparaginsäure-Basis und Trinatriumnitriloriacetat (NTA-Na). Vorzugsweise werden NTA-Na und/oder Natriumgluconat verwendet. Die Komplexbildner können in einer Menge bis zu 8 Gew.-%, vorzugsweise 0,5 bis 5 Gew.-%, bezogen auf das fertige Mittel, eingesetzt werden. Enthält das Mittel Phosphate, so kann die Menge an Komplexbildnern geringer sein.

Zur Verstärkung der Reinigungskraft können mit Wasser mischbare organische Lösungsmittel enthalten sein, wobei gut fettlösende Lösungsmittel bevorzugt werden. Beispiele für geeignete Lösungsmittel sind Mono- und Dialkohole, Etheralkohole und Polyether.

Typische Vertreter können Isopropanol, Butylglykol, Ethylenglykolmonophenylether, Dimethyldiglykol und Methylpyrrolidon genannt werden. Vorzugsweise werden niedere Etheralkohole, beispielsweise Mono- oder Diethylenmonoalkylether mit 1 bis 4 Kohlenstoffatomen in der Alkylgruppe eingesetzt. Der Gehalt an Lösungsmittel liegt nicht über 30 Gew.-%, vorzugsweise nicht über 20 Gew.-% und insbesondere zwischen 0,5 und 10 Gew.-%, bezogen auf das fertige Mittel.

Neben den als Alkalisierungsmitteln genannten Verbindungen kann die Leistung der erfindungsgemäßen Mittel durch Zusatz von weiteren alkalisch reagierenden Salzen gesteigert werden, wie z. B. Polyphosphate und Pyrophosphaten, insbesondere Natriumtripolyphosphat oder Tetrakaliumpyrophosphat. Diese Salze werden vorzugsweise in einer Menge von 2 bis 8 Gew.-%, höchstens jedoch 15 Gew.-%, bezogen auf das fertige Mittel, eingesetzt.

Zur Stabilisierung der einzelnen Komponenten in den erfindungsgemäßen Reinigungsmitteln können diese Lösevermittler, wie z. B. Cumolsulfonat, Octylsulfat, Toluolsulfonat, Xylolsulfonat oder Harnstoff enthalten. Die Lösevermittler können im erfindungsgemäßen Mittel in Mengen bis zu 10 Gew.-%, insbesondere 1 bis 6 Gew.-%, jeweils bezogen auf das fertige Mittel, enthalten sein. Auch Fettsäureseifen haben lösevermitteinde Eigenschaften. Enthält das Reinigungsmittel Seife, kann deshalb die Menge an Lösevermittler meist sehr gering sein.

Als weitere fakultative Bestandteile können die erfindungsgemäßen Mittel auch anorganische Neutralsalze, Farb- und Duftstoffe, Verdicker und Korrosionsinhibitoren sowie ggf. Desinfektionsmittel enthalten sein. Die Menge der Zusatzstoffe beträgt vorzugsweise nicht mehr als 5 Gew.-%, vorzugsweise nicht mehr als 2 Gew.-% und insbesondere von 0,05 bis 1 Gew.-%, bezogen auf das fertige Mittel. Weitere, in Reinigungsmitteln für gewerbliche Zwecke übliche Hilfsstoffe können ebenfalls enthalten sein, sofern sie die erfindungsgemäße Wirkung nicht beeinträchtigen.

In einer möglichen Ausführungsform der vorliegenden Erfindung enthält das Mittel 5 bis 30 Gew.-% eines Polymers der Komponente A, 2 bis 45 Gew.-% Tenside der Komponente B, bis zu 6 Gew.-% weitere nichtionische Tenside, bis zu 2 Gew.-% anionische Tenside, bis zu 30 Gew.-% Alkalisierungsmittel, bis zu 5 Gew.-% alkalisch reagierende Komplexbildner, bis zu 30 Gew.-% mit Wasser mischbare organische Lösungsmittel und bis zu 8 Gew.-% weitere Zusatzstoffe, wie Lösevermittler, Verdicker, Farb- und Duftstoffe.

Ein weiterer Gegenstand der vorliegenden Erfindung betrifft die Verwendung der voranstehend beschriebenen Mittel zur Reinigung von harten Oberflächen, insbesondere von Fußböden mit rauher Oberfläche, vorzugsweise zur maschinellen Reinigung von Fußböden.

Noch ein weiterer Gegenstand der vorliegenden Erfindung betrifft ein Verfahren zur maschinellen Reinigung von harten Oberflächen, in dem die Oberflächen in an sich bekannter Weise mit Reinigungsmaschinen unter Verwendung eines wäßrigen Reinigungsmittels mit einem pH-Wert über 7 bearbeitet werden, dadurch gekennzeichnet, daß das Reinigungsmittel enthält:
A) 5 bis 45 Gew.-% mindestens einer im alkalischen Medium löslichen, nicht über Metallionen vernetzten Polymerverbindung mit einer Filmbildetemperatur zwischen 0 und 80°C, und
B) 2 bis 90 Gew.-% einer Tensidkombination aus alkoxyliertem linearen C₈-C₁₈-Fettalkohol mit 1 bis 10 Ethylenoxid- und 1 bis 5 Propylenoxidgruppen pro Molekül, wobei die freie OH-Gruppe mit einer C₁-C₄-Alkylgruppe verschlossen sein kann, und mindestens einem weiteren Tensid aus der Gruppe bestehend aus alkoxylierten verzweigtkettigen C₈-C₁₈-Alkoholen mit 1 bis 8 Ethylenoxideinheiten im Molekül, wobei die freien OH-Gruppen mit einer C₁-C₄-Alkylgruppe verschlossen sein können, C₈-C₁₈-Fettalkoholethoxylaten mit 1 bis 12 Ethylenoxideinheiten im Molekül und Hydroxymischethem mit der folgenden Formel I

   R¹O[CH₂CH(CH₃)O]ₓ(CH₂CHR²O)_{y}[CH₂CH(OH)]_{z}R³ (I)
worin
R¹ einen linearen, aliphatischen Kohlenwasserstoffrest mit durchschnittlich 4 bis 18 Kohlenstoffatomen im Molekül einschließlich deren Gemische,
R² ein Wasserstoffatom oder eine Alkylgruppe mit 1 bis 6 Kohlenstoffatomen und
R³ einen linearen, aliphatischen Kohlenwasserstoffrest mit durchschnittlich 2 bis 14 Kohlenstoffatomen im Molekül einschließlich deren Gemische bedeuten,
x für 0 oder 1 bis 5,
y für 1 bis 30 und
z für 1 bis 3 stehen.

### Beispiele

In den Tabellen 1 und 2 sind die Zusammensetzungen von sechs erfindungsgemäßen Rezepturen und sechs Vergleichsrezepturen wiedergegeben. Die Mengenangaben der einzelnen Komponenten sind Gewichtsprozente und beziehen sich auf das fertige Mittel und wasserfreie Rohstoffe.

Folgende wasserlösliche Polymere wurden verwendet:
- Polymer 1: Syntran® 1503, Polyacrylat-Dispersion der Fa. Interpolymer Corp. Massachusetts
- Polymer 2: Ubatol® U 3920, Polyacrylat-Dipersion der Fa. Cray Valley, Tönisvorst
- Polymer 3: Primal® 644 Polymerdispersion von Rohm und Haas, Philadelphia
- Polymer 4: Copolymerisat aus 58 Gew.-% Methylmethacrylat, 30 Gew.-% Ethylacrylat, 10 Gew.-% Acrylsäure, 2 Gew.-% Styrol

**Tabelle 1**

| **Zusammensetzung der erfindungsgemäßen Mittel** | | | | | | |
|---|---|---|---|---|---|---|
| **Rohstoffe** | 1 | 2 | 3 | 4 | 5 | 6 |
| C₁₀-C₁₄-Alkohol + 5-8 EO/1-3 PO* | 3,5 | | 8,0 | | 7,0 | 3,0 |
| C₁₁-C₁₅-Alkohol + 6 EO* | | | | 3,0 | | |
| C₁₂-C₁₄-Alkohol + 4 EO* | | | | | 2,0 | |
| C₁₂-C₁₅-Alkohol + 5-8 EO/2-5 PO* | | 3,0 | 1,0 | 1,0 | | |
| C₁₀-C₁₅-Alkohol + 3-8 EO* Methylendgruppenverschlossen | 1,5 | | 1,5 | | 3,0 | |
| C₁₀-C₁₅-Alkohol + 3-8 EO* Butylendgruppenverschlossen | | 2,0 | | 1,5 | | 1,0 |
| Polymer 1 | 15,0 | | | 5,0 | 12,0 | |
| Polymer 2 | | 8,0 | | 5,0 | | |
| Polymer 3 | | | 20,0 | | | 10,0 |
| Ammoniak | 0,8 | | 1,2 | | 1,0 | 0,7 |
| Monoethanolamin | | 0,4 | | 0,6 | | |
| NTA-Na | 0,1 | 0,1 | 0,1 | 0,1 | 0,1 | 0,1 |
| Isopropanol | | 1,0 | | | 1,0 | |
| Ethylenglykolmonobutylether | | | 1,5 | | 3,0 | |
| Natriumphosphat | 1,5 | | 2,0 | | | |
| Konservierungsmittel | | | | | | |
| Cumolsulfonat-Na | | | 1,5 | | | |
| Parfüm | 0,1 | 0,1 | 0,2 | 0,1 | 0,1 | 0,1 |
| Farbstoff | 0,002 | | 0,003 | 0,001 | | |
| Wasser ad 100 | | | | | | |

| | | | | | | |
|---|---|---|---|---|---|---|
| * Die angegebenen Alkoxylierungsgrade stellen durschnittliche Bereiche bzw. Werte dar. | | | | | | |

**Tabelle 2**

| **Zusammensetzung der Mittel nach dem Stand der Technik** | | | | | | |
|---|---|---|---|---|---|---|
| **Rohstoffe** | R1 | R2 | R3 | P1 | P2 | P3 |
| C₁₂-C₁₈-Alkohol + 8-10 EO* | 8,5 | | 6,0 | 7,5 | | 3,5 |
| C₁₂-C₁₄-Alkohol + 4 EO* | 2,0 | | | | 4,0 | |
| C₁₀-C₁₅-Alkohol + 5 EO / 4 PO* | 10,0 | 6,0 | | | | |
| C₁₀-C₁₅-Alkohol + 5-10 EO* Methylendgruppenverschlossen | | 5,0 | | | 4,0 | |
| C_{8/11}-Alkylpolyglucosid (1,6 Glucoseeinheiten pro Molekül) | 2,5 | | 4,0 | 1,5 | | 3,5 |
| Polymer 1 | | | | 4,5 | | |
| Polymer 3 | | | | | 3,5 | |
| Polymer 4 | | | | | | 7,0 |
| NTA-Na | 0,2 | | | 0,1 | 0,1 | 0,1 |
| Na-Gluconat | | 0,8 | 1,2 | | | |
| Na-Phosphat | 3,0 | | | | | |
| Toluolsulfonat-Na | | 2,4 | 0,7 | | | |
| Isopropanol | | | 2,4 | 0,5 | | |
| Ethylenglykolmonobutylether | | 5,0 | | 1,2 | | 1,8 |
| C₈-C₁₈ Ammoniumseife | | | | | | |
| Konservierungsmittel | 0,02 | | 0,01 | 0,02 | 0,02 | 0,02 |
| Parfümöl | | | 0,2 | 0,3 | 0,2 | 0,2 |
| Farbstoffe | | | 0,0001 | | 0,0001 | 0,0003 |
| Wasser | ad 100 | | | | | |

| | | | | | | |
|---|---|---|---|---|---|---|
| * Die angegebenen Alkoxylierungsgrade stellen durschnitiliche Bereiche bzw. Werte dar. | | | | | | |

### Prüfung der Reinigungswirkung

Die Reinigungswirkung der Wischpflegemittel wurde mit Hilfe eines Gardner-Waschbarkeits- und Scheuerprüfgerätes ermittelt, wie es in den Qualitätsnormen des Industrieverbandes Putz- und Pflegemittel e.V. beschrieben ist (Seife-Öle-Fette-Wachse, 108, Seiten 526-528 (1982)). Bei dieser Methode wird eine weiße PVC-Folie mit einer Testanschmutzung aus Ruß und Fett versehen und unter standardisierten Bedingungen mit einem mit dem Reinigungsmittel getränkten Schwamm maschinell gewischt. Die Reinigungsleistung wird durch photoelektrische Bestimmung des Remissionsgrades gemessen.

### Prüfung der Pflegeeinwirkung

Die Pflegewirkung zeigt sich unter anderem darin, daß durch einen aus früheren Behandlungen mit demselben Mittel stammenden Film die Ablösung von nachträglich aufgebrachten Anschmutzungen erleichtert wird.
Das oben angegebene Prüfverfahren wurde deshalb in der Weise modifiziert, daß die Folie vor dem Aufbringen der gleichen Anschmutzung mit dem zu prüfenden Wischpflegemittel gewischt und dann getrocknet wurde. Nach dem Aufbringen der Anschmutzung erfolgte die Prüfung dann wie die Prüfung der Reinigungsleistung:

Tabelle 3 gibt die Ergebnisse der Prüfungen an allen 12 Mitteln wieder. Sie sind in Prozent Lichtremission bezogen auf weiß = 100 % angegeben. In allen Prüfungen wurden die Mittel in mit Wasser verdünnter Form mit einer Konzentration von 2 Gewichtsprozent angewendet.

Aus den Ergebnissen wird deutlich, daß die erfindungsgemäßen Wischpflegemittel 1 bis 6 eine ausgezeichnete Reinigungsleistung sowohl gegenüber nicht vorbehandelter als auch gegenüber vorbehandelter Folie aufweisen. Von vorbehandelter Folie wird dabei die Anschmutzung noch besser entfernt als von der ursprünglichen Folie. Die zum Vergleich herangezogenen Mittel R1-R3/P1-P3 zeigen dagegen gute Reinigungsleistungen entweder nur an unvorbehandelter Folie (6) oder nur an vorbehandelter Folie. Die nicht erfindungsgemäßen Mittel sind dabei in ihrer Pflegewirkung durchaus mit den erfindungsgemäßen Mitteln vergleichbar, führen aber anders als diese, nach mehrfacher Anwendung zu einer Filmaddition, die das natürliche Aussehen und die Trittsicherheit der behandelten Flächen beeinträchtigen.

### Prüfung der Wiederanschmutzung

Zur Bestimmung der Wiederanschmutzung wurden Felder von 0,5 bis 1 lfd. Meter Feinsteinzeugfliesen dreimal mit 5 %-iger Produktlösung mit einem gesättigten 15x15 cm Textil gewischt. Die Oberfläche wurde nicht nachgewischt.
Nach dem Abtrocknen wurden die Felder einer natürlichen Begehung ausgesetzt. Die Anordnung der Prüffelder wurde täglich verändert. Die Bewertung der Prüffelder erfolgte durch Abmusterung mit einem nicht begangenen Prüffeld.
Die Prüfdauer betrug 5 Tage bei täglicher Abmusterung und anschließender Reinigung mit 5 %-iger Produktlösung. Die Bewertung erfolgte nach folgendem Schlüssel.
0 = wie Original
- = schlechtere Ergebnisse

### Messung der Trittsicherheit

Die Messung erfolgte mit dem Gerät Floor Slide Control FSC 2000, Sellmaier Elektronic Vertrieb GmbH, Walsertalstr. 4, 81476 München.

Gemessen wurde die Gleitreibung. Es wurde mit einem neutralen Gleitmedium (standardisiertes Filterpapier) gemessen.

Die in Tabelle 3 aufgeführten Gleitreibungswerte stellen einen Mittelwert aus 10 Messungen dar.

Der Gleitreibungswert von 0,650 stellt den Originalbelag dar. Je niedriger der Gleitreibungswert, desto rutschiger ist die Oberfläche.

### Prüfung des Schaumverhalten

Schaumzaht/Schaumzerfall

### Verfahren:

50 ml einer 1 %-igen Lösung wurden in einen 250-ml Schüttelzylinder gegeben, der anschließend mit einem Stopfen verschlossen. Innerhalb von 20 Sekunden wurde der Zylinder 10mal um 180° gekippt und wieder aufgerichtet. Unmittelbar nach der letzten Kippbewegung wurde die Schaummenge abgelesen. Dann ließ man Schüttelzylinder ruhig stehen und nach 60 Sekunden wurde nochmals die Schaummenge abgelesen. Von den abgelesenen Werten wurden jeweils 50 ml für die vorgegebene Lösung abgezogen.

Der in der Tabelle angegebene zweite Wert gibt den Schaumzerfall an, wobei Werte oberhalb 70/70 ml Probleme mit zu starkem Schaum anzeigen, was in der Praxis dazu führt, daß sich die Scheuersaugmaschine aufgrund des Schaumpolsters frühzeitig abstellt und die Kapazität des Gerätes nicht voll genutzt werden kann.

### Prüfung des Dispergiervermögens

Das Dispergiervermögen wurde mit einem standardisierten Testschmutz nach der Schüttelmethode bestimmt.

### Verfahren:

200 ml einer 2%igen Reinigerlösung wurden in einen Schüttelzylinder gefüllt, 0,2 g Gardnerschmutz wurden dazugeben und der Zylinder wurde verschlossen. Der Zylinder wurde innerhalb von 20 Sekunden 10 mal um 180° gekippt und wieder aufgerichtet. Anschließend wurde der Zylinder abgestellt und das Schmutztragevermögen wurde in Abhängigkeit von der Zeit festgestellt.

### Bewertung:

Die Beurteilung erfolgte visuell sofort und nach 30, 60 und 120 Sekunden gemäß folgendem Schema:
1 = sehr gutes Dispergiervermögen, die Schmutzteilchen sind gleichmäßig in der Lösung verteilt.
2 = gutes Dispergiervermögen, ein Teil der Schmutzteilchen scheidet sich an der Oberfläche ab.
3 = mittleres Dispergiervermögen, die Mehrzahl der Teilchen scheidet sich an der Oberfläche ab, aber ein kleiner Teil ist in der Lösung.
4 = schlechtes Dispergiervermögen, alle Teilchen scheiden sich an der Oberfläche ab.

**Tabelle 3**

| **Technische Eigenschaften** | | | | | | |
|---|---|---|---|---|---|---|
| | Reinigung Weißgradmessung¹ | Pflege Weißgradmessung¹ | Wiederanschmutzung Klebrigkeit² | Schaumaktivität Entwicklung, Zerfall³ | Trittsicherheit Messung nach dem Wischen⁴ | Dispergiergerät⁵ |
| 1 | 72 | 78 | 0 | 55/45 | 0,662 | 1/1/2 |
| 2 | 74 | 70 | -0,5 | 45/40 | 0,644 | 1/1/2 |
| 3 | 79 | 84 | 0 | 60/40 | 0,620 | 1/1/1 |
| 4 | 69 | 74 | 0 | 40/40 | 0,638 | 1/1/1 |
| 5 | 74 | 73 | -0,1 | 60/55 | 0,660 | 1/1/2 |
| 6 | 71 | 75 | -0,5 | 40/40 | 0,610 | 1/1/2 |
| R1 | 78 | 58 | -2 | 125/125 | 0,668 | 1/2/4 |
| R2 | 79 | 60 | -3 | 110/110 | 0,643 | 1/2/4 |
| R3 | 72 | 56 | -2 | 130/125 | 0,620 | 1/3/4 |
| P1 | 60 | 70 | -1 | 125/125 | 0,604 | 1/3/4 |
| P2 | 58 | 65 | -1 | 90/85 | 0,581 | 2/4/4 |
| P3 | 62 | 78 | -0,5 | 130/120 | 0,342 | 1/4/4 |

| | | | | | | |
|---|---|---|---|---|---|---|
| 1 = je höher der Wert, je besser das Ergebnis, max. 100 | | | | | | |
| 2 = +/- Bewertung 1-5 | | | | | | |
| 3 = kritische Grenze 70/70 ml - Werte oberhalb 70/70 nicht geeignet | | | | | | |
| 4 = Original Gleitreibungswert 0,650 je niedriger der Wert, je rutschiger der Boden | | | | | | |
| 5 = je niedriger die Zahl, je besser das Ergebnis | | | | | | |

## Patentansprüche

1. Wäßriges Mittel zum Reinigen von harten Oberflächen miteinem pH-Wert über 7, das enthält
A) 5 bis 45 Gew.-% mindestens einer im alkalischen Medium löslichen, nicht über Metallionen vernetzten Polymerverbindung mit einer Filmbildetemperatur zwischen 0 und 80°C,
B) 2 bis 90 Gew.-% einer Tensidkombination aus alkoxyliertem linearen C₈-C₁₈-Fettalkohol mit 1 bis 10 Ethylenoxid- und 1 bis 5 Propylenoxidgruppen pro Molekül, wobei die freie OH-Gruppe mit einer C₁-C₄-Alkylgruppe verschlossen sein kann, und mindestens einem weiteren Tensid aus der Gruppe bestehend aus alkoxylierten verzweigtkettigen C₈-C₁₈-Alkoholen mit 1 bis 8 Ethylenoxideinheiten im Molekül, wobei die freien OH-Gruppen mit einer C₁-C₄-Alkylgruppe verschlossen sein können, C₈-C₁₈-Fettalkoholethoxylaten mit 1 bis 12 Ethylenoxideinheiten im Molekül und Hydroxymischethern mit der folgenden Formel I
R¹O[CH₂CH(CH₃)O]ₓ(CH₂CHR²O)_{y}[CH₂CH(OH)]_{z}R³ (I)
worin
R¹ einen linearen, aliphatischen Kohlenwasserstoffrest mit durchschnittlich 4 bis 18 Kohlenstoffatomen im Molekül einschließlich deren Gemische,
R² ein Wasserstoffatom oder eine Alkylgruppe mit 1 bis 6 Kohlenstoffatomen und
R³ einen linearen, aliphatischen Kohlenwasserstoffrest mit durchschnittlich 2 bis 14 Kohlenstoffatomen im Molekül einschließlich deren Gemische bedeuten,
x für 0 oder 1 bis 5,
y für 1 bis 30 und
z für 1 bis 3 stehen.

2. Mittel nach Anspruch 1, **dadurch gekennzeichnet, daß** die Komponenten A und B in einem Verhältnis von 1 : 1 bis 10 : 1, vorzugsweise von 5 : 1 bis 1 : 1 vorliegen.

3. Mittel nach Anspruch 1 oder 2, **dadurch gekennzeichnet, daß** als im alkalischen lösliche Polymerverbindung Copolymerisate aus (Meth)acrylsäure mit (Meth)acrylsäureestern und/oder Styrol, vorzugsweise Copolymerisate aus Acrylsäuremethylester, Acrylsäureethylester, Methacrylsäure und Styrol, enthalten sind.

4. Mittel nach einem der Ansprüche 1 bis 3, **dadurch gekennzeichnet, daß** der pH-Wert mit einem Alkalisierungsmittel ausgewählt aus der Gruppe bestehend aus NaOH, KOH, Ammoniak, Wasserglas, Alkalicarbonaten und/oder Aminen, vorzugsweise auf Werte zwischen 8 und 10, eingestellt ist.

5. Mittel nach einem der Ansprüche 1 bis 4, **dadurch gekennzeichnet, daß** anionische und nichtionische Cotenside , Alkalisierungsmittel, alkalisch reagierende Komplexbildner, mit Wasser mischbare organische Lösungsmittel, reinigungsaktive Salze, Solubilisierungsmittel sowie weitere übliche Zusatzstoffe enthalten sind.

6. Mittel nach einem der Ansprüche 1 bis 5, **dadurch gekennzeichnet, daß** anionische Cotenside aus der Gruppe C₈-C₂₂-Alkansulfonate, C₈-C₂₂-Alkylbenzolsulfonate, C₈-C₂₂-Alkylsulfate, C₈-C₂₂-Fettsäurestersulfonate, C₈-C₂₂-Fettalkoholethersulfate, Fettsäureseifen und deren Mischungen enthalten sind.

7. Mittel nach einem der Ansprüche 1 bis 6, **dadurch gekennzeichnet, daß** nichtionische Cotenside aus der Gruppe Addukte von 13 bis 40 Mol Ethylenoxid an C₈-C₂₂-Alkohole, Addukte von 1 bis 40 Mol Ethylenoxid an C₈-C₂₂-Alkylphenole, Alkylpolyglycoside und deren Mischungen enthalten sind.

8. Verwendung des Reinigungsmittels nach einem der Ansprüche 1 bis 7, nach der Verdünnung zur Reinigung von harten Oberflächen, insbesondere von Fußböden mit rauher Oberfläche.

9. Verwendung nach Anspruch 8 zur maschinellen Reinigung von Fußböden.

10. Verfahren zur maschinellen Reinigung von harten Oberflächen, in dem die Oberflächen in an sich bekannter Weise mit Reinigungsmaschinen unter Verwendung einer wäßrigen Reinigungslösung bearbeitet werden, **dadurch gekennzeichnet, daß** die Reinigungslösung unter Verwendung eines wäßrigen Reinigungsmittels mit einem pH-wert übes 7 hergestellt wird, das folgende Bestandteile enthält:
A) 5 bis 45 Gew.-% mindestens einer im alkalischen Medium löslichen, nicht über Metallionen vernetzten Polymerverbindung mit einer Filmbildetemperatur zwischen 0 und 80°C, und
B) 2 bis 90 Gew.-% einer Tensidkombination aus alkoxyliertem linearen C₈-C₁₈-Fettalkohol mit 1 bis 10 Ethylenoxid- und 1 bis 5 Propytenoxidgruppen pro Molekül, wobei die freie OH-Gruppe mit einer C₁-C₄-Alkylgruppe verschlossen sein kann, und mindestens einem weiteren Tensid aus der Gruppe bestehend aus alkoxylierten verzweigtkettigen C₈-C₁₈-Alkoholen mit 1 bis 8 Ethylenoxideinheiten im Molekül, wobei die freien OH-Gruppen mit einer C₁-C₄-Alkylgruppe verschlossen sein können, C₈-C₁₈-Fettalkoholethoxylaten mit 1 bis 12 Ethylenoxideinheiten im Molekül und Hydroxymischethem mit der folgenden Formel I
R¹O[CH₂CH(CH₃)O]ₓ(CH₂CHR²O)_{y}[CH₂CH(OH)]_{z}R³ (I)
worin
R¹ einen linearen, aliphatischen Kohlenwasserstoffrest mit durchschnittlich 4 bis 18 Kohlenstoffatomen im Molekül einschließlich deren Gemische,
R² ein Wasserstoffatom oder eine Alkylgruppe mit 1 bis 6 Kohlenstoffatomen und
R³ einen linearen, aliphatischen Kohlenwasserstoffrest mit durchschnittlich 2 bis 14 Kohlenstoffatomen im Molekül einschließlich deren Gemische bedeuten,
x für 0 oder 1 bis 5,
y für 1 bis 30 und
z für 1 bis 3 stehen.

## Claims

1. A water-based composition with a pH above 7 for cleaning hard surfaces, **characterized in that** it contains
A) 5 to 45% by weight of at least one polymer compound which is soluble in the alkaline range, is not crosslinked through metal ions and has a film-forming temperature of 0 to 80°C and
B) 2 to 90% by weight of a surfactant combination of alkoxylated linear C₈₋₁₈ fatty alcohol containing 1 to 10 ethylene oxide groups and 1 to 5 propylene oxide groups per molecule, the free OH group optionally being end-capped by a C₁₋₄ alkyl group, and at least one other surfactant from the group consisting of alkoxylated branched-chain C₈₋₁₈ alcohols containing 1 to 8 ethylene oxide units in the molecule, the free OH groups optionally being end-capped by a C₁₋₄ alkyl group, C₈₋₁₈ fatty alcohol ethoxylates containing 1 to 12 ethylene oxide units in the molecule and hydroxy mixed ethers corresponding to formula (I):
R¹O[CH₂CH(CH₃)O]ₓ(CH₂CHR²O)_{y}[CH₂CH(OH)]_{z}R³ (I)
where
R¹ is a linear aliphatic hydrocarbon radical containing on average 4 to 18 carbon atoms in the molecule, including mixtures thereof,
R² is a hydrogen atom or an alkyl group containing 1 to 6 carbon atoms and
R³ is a linear aliphatic hydrocarbon radical containing on average 2 to 14 carbon atoms in the molecule, including mixtures thereof,
x = 0 or 1 to 5,
y = 1 to 30 and
z = 1 to 3.

2. A composition as claimed in claim 1, **characterized in that** components A and B are present in a ratio of 1:1 to 10:1 and preferably 5:1 to 1:1.

3. A composition as claimed in claim 1 or 2, **characterized in that** it contains copolymers of (meth)acrylic acid with (meth)acrylates and/or styrene, preferably copolymers of methyl acrylate, ethyl acrylate, methacrylic acid and styrene as the polymer compound soluble in the alkaline range.

4. A composition as claimed in any of claims 1 to 3, **characterized in that** the pH is adjusted, preferably to a value of 8 to 10, with an alkalizing agent selected from the group consisting of NaOH, KOH, ammonia, waterglass, alkali metal carbonates and/or amines.

5. A composition as claimed in any of claims 1 to 4, **characterized in that** it contains anionic and nonionic co-surfactants, alkalizing agents, alkaline complexing agents, water-miscible organic solvents, detersive salts, solubilizers and other typical additives.

6. A composition as claimed in any of claims 1 to 5, **characterized in that** it contains anionic co-surfactants from the group of C₈₋₂₂ alkane sulfonates, C₈₋₂₂ alkyl benzenesulfonates, C₈₋₂₂ alkyl sulfates,, C₈₋₂₂ fatty acid ester sulfonates, C₈₋₂₂ fatty alcohol ether sulfates, fatty acid soaps and mixtures thereof.

7. A composition as claimed in any of claims 1 to 6, **characterized in that** it contains nonionic co-surfactants from the group of adducts of 13 to 40 moles of ethylene oxide with C₈₋₂₂ alcohols, adducts of 1 to 40 moles of ethylene oxide with C₈₋₂₂ alkyl phenols, alkyl polyglycosides and mixtures thereof.

8. The use of the cleaning composition claimed in any of claims 1 to 7 after dilution for cleaning hard surfaces, more particularly floors with a rough surface.

9. The use claimed in claim 8 for the machine cleaning of floors.

10. A process for the machine cleaning of hard surfaces in which the surfaces are treated in known manner with cleaning machines using a water-based cleaning solution, **characterized in that** the cleaning solution is prepared using a water-based cleaning composition which contains the following constituents:
A) 5 to 45% by weight of at least one polymer compound which is soluble in the alkaline range, is not crosslinked through metal ions and has a film-forming temperature of 0 to 80°C and
B) 2 to 90% by weight of a surfactant combination of alkoxylated linear C₈₋₁₈ fatty alcohol containing 1 to 10 ethylene oxide groups and 1 to 5 propylene oxide groups per molecule, the free OH group optionally being end-capped by a C₁₋₄ alkyl group, and at least one other surfactant from the group consisting of alkoxylated branched-chain C₈₋₁₈ alcohols containing 1 to 8 ethylene oxide units in the molecule, the free OH groups optionally being end-capped by a C₁₋₄ alkyl group, C₈₋₁₈ fatty alcohol ethoxylates containing 1 to 12 ethylene oxide units in the molecule and hydroxy mixed ethers corresponding to formula (I):
R¹O[CH₂CH(CH₃)O]ₓ(CH₂CHR²O)_{y}[CH₂CH(OH)]_{z}R³ (I)
where
R¹ is a linear aliphatic hydrocarbon radical containing on average 4 to 18 carbon atoms in the molecule, including mixtures thereof,
R² is a hydrogen atom or an alkyl group containing 1 to 6 carbon atoms and
R³ is a linear aliphatic hydrocarbon radical containing on average 2 to 14 carbon atoms in the molecule, including mixtures thereof,
x = 0 or 1 to 5,
y = 1 to 30 and
z = 1 to 3.

## Revendications

1. Produit aqueux pour le nettoyage de surfaces dures ayant une valeur de pH au-dessus de 7 qui contient:
A) de 5 à 45 % en poids d'au moins un composé polymère qui n'est pas mouillé par des ions métalliques, soluble en milieu alcalin, ayant une température de formation de film comprise entre 0 et 80°C,
B) de 2 à 90 % en poids d'une combinaison d'agents tensioactifs à base d'alcools gras en C₆-C₁₈ linéaires alkoxylés avec 1 à 10 groupes oxyde d'éthylène et de 1 à 5 groupes oxyde de propylène, les groupes OH libres pouvant être bloqués par un groupe alkyle en C₁ à C₄, et au moins un autre agent tensioactif choisi dans le groupe qui consiste en des alcools en C₈-C₁₈ à chaîre ramifiée alkoxyles avec de 1 à 8 éléments d'oxyde d'éthylène dans la molécule, les groupes OH libres pouvant être bloqués par un groupe alkyle en C₁-C₄, des éthoxylates d'alcool gras en C₈-C₁₈ avec de 1 à 12 éléments d'oxyde d'éthylène dans la molécule et des éthers mixtes hydroxylés ayant la formule I suivante :
R¹O[CH₂CH(CH₃)O]ₓ(CH₂CHR²O)_{y}[CH₂CH(OH)]_{z}R³ (I)
dans laquelle
R¹ signifie un reste hydrocarboné aliphatique, linéaire ayant en moyenne de 4 à 18 atomes de carbone dans la molécule, y compris leurs mélanges.
R² signifie un atome d'hydrogène ou un groupe alkyle ayant de 1 à 6 atomes de carbone, et
R³ signifie un reste hydrocarboné aliphatique linéaire ayant en moyenne de 2 à 14 atomes de carbone y compris leur mélange,
x représente O ou 1 à 5,
y représente 1 à 30, et
z représente 1 à 3.

2. Produit selon la revendication 1,
**caractérisé en ce que**
les composants A et B sont présents dans le rapport de 1:1 à 10:1, de préférence de 5:1 à 1:1.

3. Produit selon la revendication 1 ou la revendication 2,
**caractérisé en ce que**
comme composé polymère soluble en milieu alcalin, il contient des copolymérisats à base d'acide(méth)acrylique avec des esters d'acide(méth)acrylique et/ou du styrène, de préférence des copolymérisats à base d'ester méthylique d'acide acrylique, d'ester d'éthyle d'acide acrylique, d'acide méthacrylique et de styrène.

4. Produit selon l'une quelconque des revendications 1 à 3,
**caractérisé en ce que**
la valeur du pH est ajustée avec un agent d'alcalinisation choisi dans le groupe consistant en NaOH, KOH, l'ammoniac, les silicates solubles, les carbonates de métal alcalin, et/ou des amines, de préférence à des valeurs comprises entre 8 et 10.

5. Produit selon l'une quelconque des revendications 1 à 4,
**caractérisé en ce que**
des co-agents tensioactifs anioniques et non ioniques, des agents d'alcalinisation, des agents complexants à réaction alcaline, des solvants organiques miscibles à l'eau, des sels actifs pour le nettoyage, des agents de solubilisation, ainsi que d'autres additifs usuels, sont contenus.

6. Produit selon l'une quelconque des revendications 1 à 5,
**caractérisé en ce qu'**
il contient des co-agents anioniques choisis dans le groupe des (alkane enC₈-C₂₂) sulfonates, des (alkyl en C₈ à C₂₂) benzène sulfonates, des (alkyl en C₈-C₂₂) sulfates, des sulfonates d'ester d'acide gras en C₈ à C₂₂, des sulfates d'éther d'alcool gras en C₈ à C₂₂, des savons d'acide gras et leurs mélanges.

7. Produit selon l'une quelconque des revendications 1 à 6,
**caractérisé en ce qu'**
il contient des co-agents tensioactifs non ionique choisis dans le groupe des adduits de 13 à 40 mol d'oxyde d'éthylène sur des alcools en C₈-C₂₂, des adduits de 1 à 40 mol d'oxyde d'éthylène sur des (alkyl en C₈-C₂₂) phénols, des alkylpolyglycosides et leurs mélanges.

8. Utilisation du produit de nettoyage selon l'une quelconque des revendications 1 à 7, après dilution en vue du nettoyage de surfaces dures, en particulier de planchers ayant des surfaces rugueuses.

9. Utilisation selon la revendication 8 en vue du nettoyage de planchers à la machine.

10. Procédé de nettoyage à la machine de surfaces dures, selon lequel les surfaces sont traitées d'une manière connue en soi avec des machines de nettoyage en utilisant une solution de nettoyage aqueuse,
**caractérisé en ce que**
la solution de nettoyage est produite en utilisant un produit aqueux de nettoyage ayant une valeur de pH supérieure à 7 qui contient les constituants suivants :
A) de 5 à 45 % en poids d'au moins un composé polymère qui n'est pas mouillé par des ions métalliques, soluble en milieu alcalin, ayant une température de formation de film comprise entre O et 80°C.
B) de 2 à 90 % en poids d'une combinaison d'agents tensioactifs à base d'alcools gras en C8-C18 linéaires alkoxylés avec 1 à 10 groupes oxyde d'éthylène et de 1 à 5 groupes oxyde de propylène, les groupes OH libres pouvant être bloqués par un groupe alkyle en C1 à C4, et au moins un autre agent tensloactif choisi dans le groupe qui consiste en des alcools en C8-C18 à chaîne ramifiée alkoxylés ayant de 1 à 8 éléments d'oxyde d'éthylène dans la molécule, les groupes OH libres pouvant être bloqués par un groupe alkyle en C1-C4, des éthoxylates d'alcool gras en C8-C18 ayant de 1 à 12 éléments d'oxyde d'éthylène dans la molécule et des éthers mixtes hydroxylés ayant la formule I suivante :
R¹O[CH₂CH(CH₃)O]ₓ(CH₂CHR²O)_{y}[CH₂CH(OH)]_{z}R³ (I)
dans laquelle
R¹ signifie un reste hydrocarboné aliphatique, linéaire ayant en moyenne de 4 à 18 atomes de carbone dans la molécule, y compris leurs mélanges,
R² signifie un alome d'hydrogène ou un groupe alkyle ayant de 1 à 6 atomes de carbone, et
R³ signifie un reste hydrocarboné aliphatique linéaire ayant en moyenne de 2 à 14 atomes de carbone y compris leur mélange,
x représente O ou 1 à 5,
y représente 1 à 30, et
z représente 1 à 3.
